# EUROPÄISCHE PATENTSCHRIFT

(11) **EP 1 916 100 B1**
(45) Veröffentlichungstag und Bekanntmachung des Hinweises auf die Patenterteilung: **05.03.2014**
(21) Anmeldenummer: 07117453.6
(22) Anmeldetag: 28.09.2007
(51) Int. Cl.: B41C 1/10, B41F 33/00, B41C 1/00

(54) **Druckplattenerzeugung für Aniloxdruckmaschinen**
Printing plate generation for anilox printing presses
Production de plaque d'impression pour presses anilox

(30) Priorität: 26.10.2006 DE 102006050539
(43) Veröffentlichungstag der Anmeldung: 30.04.2008
(73) Patentinhaber: Heidelberger Druckmaschinen Aktiengesellschaft, 69115 Heidelberg (DE)
(72) Erfinder: Rautert, Jürgen, Dr., 69126, Heidelberg (DE); Bestmann, Günter, Dr., 24161, Altenholz (DE); Jurkewitz, Manfred, Dr., Wiesloch 69168 (DE)

(56) Entgegenhaltungen:
- EP-A- 1 149 703
- EP-A- 1 155 855
- EP-A- 1 160 081
- EP-A- 1 184 176
- DE-A1- 19 844 495
- DE-A1-102004 021 601
- US-A- 5 662 044
- US-A1- 2003 136 288

## Beschreibung

Die vorliegende Erfindung betrifft ein Verfahren und eine Vorrichtung zur Erzeugung wenigstens einer Druckform für ein Druckverfahren auf einer Druckmaschine wobei eine erste Druckform auf Basis von ersten Bilddaten erzeugt wird und mit dieser Druckform ein Druckbild auf einem Bedruckstoff gedruckt wird.

Mit dem vorgestellten Verfahren und der vorgestellten Vorrichtung sollen insbesondere Probleme gelöst werden, die bei der Verwendung farbzonenloser Druckmaschinen wie z. B. Aniloxdruckmaschinen auftreten.

Eine entsprechende Druckmaschine ist in der EP 0 870609 A2 beschrieben.

Bei herkömmlichen Offsetdruckmaschinen, welche Farbzonen aufweisen wird mittels einer Farbzonensteuerung die Zufuhr der Druckfarbe zonenweise eingestellt. Hierdurch kann innerhalb der Druckmaschine die Farbdichte und insbesondere auch der Tonwert des Druckbildes in den entsprechenden Zonen während des Druckens reguliert werden. Die Steuerung der Zonenschrauben welche die Farbmenge regulieren wird dabei im Allgemeinen nach heutigem Stand der Technik in Abhängigkeit von den Druckvorlagen für die unterschiedlichen Druckfarben reguliert. Als Druckfarben kommen bei einem Vierfarbdruck im Allgemeinen die Druckfarben Zyan, Magenta, Gelb und Schwarz (CMYK) zum Zuge. Die nach Druckfarben separierten Druckvorlagen werden auch Farbauszüge genannt. Die Druckvorlagen werden in der Regel gerastert und mit einem Belichter auf die Druckplatten belichtet. Früher war als Zwischenschritt noch die Belichtung von Film vorgesehen.

Als Datenformate zur Beschreibung der Druckvorlagen werden heute weitgehend die Seitenbeschreibungssprachen Post-Skript (PS) und PDF (portable document format) verwendet. Zur Erzeugung der Bilddaten werden die separierten Druckvorlagen in einem Raster Image Prozessor (RIP) gerastert und in eine entsprechende Matrix bzw. Bitmap umgewandelt. Den einzelnen Pixeln, die der Belichterauflösung entsprechen, wird dabei jeweils ein Wert in Abhängigkeit von dem zu erzielenden Grauwert zugeordnet. Diese Zuordnung erfolgt im Allgemeinen auf Grundlage eines Schwellwertgebirges. Z.B. kann einer Rasterzelle eine Anzahl von Pixeln zugeordnet sein. Je nach Grauwert der entsprechenden Druckvorlage wird dann eine, diesem Grauwert zugeordnete Anzahl von Pixeln belichtet und auf diese Weise ein dem Grauwert entsprechender Rasterpunkt bebildert. Die Bilddaten nehmen dafür Werte 0 oder 1 an, je nachdem ob die Pixel bebildert werden oder nicht.

Mehrere belichtete Pixel bzw. Rasterpunkte auf einer Druckplatte stellen einen entsprechenden Bildpunkt dar und in Abhängigkeit von der Anzahl der belichteten Punkte wird ein Grauwert dargestellt, der dem Grauwert des ursprünglichen Bildpunktes der Druckvorlage entspricht.

In Abhängigkeit von dem darzustellenden Tonwert, des verwendeten Druckplattenbelichters und der verwendeten Druckmaschine kommt es zu einer Änderung des tatsächlichen Tonwertes der von der Druckmaschine auf einen Bedruckstoff gedruckt wird. In Abhängigkeit von dem erwarteten Tonwertzuwachs und den entsprechenden Parametern der Druckmaschine und des Druckplattenbelichters werden die Farbzonenschrauben automatisch so eingestellt, dass auf dem resultierenden Druckbild auf dem Bedruckstoff ein Tonwert erzeugt wird, der dem gewünschten möglichst nahe kommt. Dem Drucker ist weiterhin freigestellt, die Farbmenge über die Farbzonensteuerung in den einzelnen Farbzonen so zu regulieren, dass er nach seinem Empfinden die Farbdichte und die Tonwerte in Grenzen innerhalb der Farbzonen auch nach der Belichtung der Druckplatten regulieren kann. Ein entsprechendes Verfahren um die Flächendeckung einer Druckplatte und die Farbmengen in der Druckmaschine zu steuern ist in der DE 10201918 A1 offenbart.

In den vorstehend beschriebenen farbzonenlosen Druckmaschinen ist eine Regulierung der Farbmengenzufuhr mittels Farbzonenschrauben schlechthin nicht möglich. Dem Drucker sind daher keine Möglichkeiten gegeben, in bestimmten Bereichen die auch Farbzonen entsprechen können die Farbmenge zu regulieren und damit die gedruckte Farbdichte bzw. den Tonwert auf dem Bedruckstoff zu manipulieren. Eine Manipulation der Farbdichten über einen Bereich der nicht identisch mit Farbzonen ist oder sich sogar quer zu dienen erstreckt ist sogar in Druckmaschinen, die Farbzonen aufweisen nicht möglich.

Das Dokument DE 10 2004 021 601 A1 legt ein Verfahren offen, dass zur Erfassung von spektralen, densitometrischen oder farblichen Messwerten auf bogenförmigen Bedruckstoffen während des Druckprozesses in einer Druckmaschine dient. Dabei werden die Messwerte auf sich durch die Druckmaschine bewegenden Druckbogen ermittelt und mittels eines Rechners als Steuerungsparameter zur Steuerung des Druckprozesses der Bogendruckmaschine verwendet.

Das Dokument EP 1 184 176 A2 zeigt ein Verfahren zur Korrektur lokaler, maschinenbedingter Färbungsungleichförmigkeiten an Rotationsdruckmaschinen, bei dem zunächst eine Ermittlung des Einfärbeverhaltens der Druckwerke einer Mehrfarbenrotationsdruckmaschine mittels Testformen erfolgt. Färbungsungleichförmigkeiten werden dabei an die Druckvorstufe übertragen. An Hand der ermittelten Daten zu den Färbungsungleichförmigkeiten der Testformen werden die Rastertonwerte der Farbauszüge einer Druckform derart modifiziert, dass die Färbungsungleichförmigkeiten lokal abhängig vom Ort ihres Auftretens im Druck auf den Druckformen- bzw. -filmen vorgehalten werden.

In der Schrift EP 1 149 703 A2 wird ein Verfahren für das Druckfarbenmanagement sowie das Repro Drucksystem beschrieben. Das Verfahren zeichnet sich dadurch aus, dass die für den Druck verwendete Farbe und das Druckpapier festgelegt werden. Anschließend werden die mehrwertigen Bild-Daten, die das Druckbild bilden, gerippt und so in binäre Bilddaten umgewandelt. Diese binären Daten werden dann in einem Reproduktionsprozess verwendet, bei dem das Bild, das ein mehrstufig aufgebaute Farbskala ("colour chart") enthält, auf der Druckplatte mittels eines Repromechanismus gespeichert wird. Anschließend wird ein Druck mit dieser Druckplatte, den festgelegten Farben und dem festgelegten Papier durchgeführt. Danach wird das bedruckte Druckpapier von einem Bildaufnahmemittel aufgenommen, welches Farbskalenzonen aus den gewonnenen Bilddaten extrahiert. An Hand dieser extrahierten Farbskalenzonen werden nun die Druckfarben einer jeden Farbskala gemessen. Daraus werden Profildaten unter Einbezug der Druckfarbe, der Druckpapiersorte und der Regulierungswerte der Farb- bzw. Feuchtmittelmenge in Beziehung gesetzt und gespeichert. An Hand dieser Profildaten wird dann beim Druck die Druckfarb- bzw. Feuchtmittelmenge reguliert.

Die Aufgabe der vorliegenden Erfindung ist es daher, ein Verfahren und eine Vorrichtung vorzustellen, mit dem es einem Drucker ermöglicht wird, die Farbdichte bzw. den Tonwert in einem resultierenden Druckbild auf einem Bedruckstoff auch nach der Belichtung einer ersten Druckplatte innerhalb einer Druckmaschine, insbesondere einer farbzonenlosen Druckmaschine zu manipulieren.

Diese Aufgabe der Erfindung wird durch ein Verfahren gemäß Anspruch 1 und ein Drucksystem gemäß Anspruch 21 gelöst. Weitere vorteilhafte Ausführungsformen sind in den Unteransprüchen beschrieben.

Erfindungsgemäß soll auf der Grundlage zumindest des auf dem Bedruckstoff gedruckten Druckbildes bereichsweise Korrekturwerte im Bereich der Druckmaschine erzeugt werden. Diese Korrekturwerte sollen dann zur Korrektur der dem Druck zugrunde liegenden Druckvorlagen und/oder der gerasterten Bilddaten verwendet werden und auf Grundlage zumindest dieser Korrekturwerte soll wenigstens eine zweite Druckform erzeugt werden.

Je nach dem kann es sich bei diesen Korrekturwerten z. B. um gewünschte Änderungen der Tonwerte oder Farbdichten in einem bestimmten Bereich des Druckbildes handeln. Je nach dem um welche Farben es sich handelt deren Auszüge angepasst werden sollen, werden diese Korrekturwerte zur Korrektur der diesen Farben entsprechenden Druckvorlagen verwendet. Es kann natürlich auch sein, dass nicht die Druckvorlagen, die erst noch gerastert werden müssen korrigiert werden, sondern direkt die schon gerasterten Bilddaten. Hier handelt es sich dann um Korrekturen der einzelnen Rasterzellen oder Rasterpunkte der Rasterbitmap. Auch eine Anwendung des Verfahrens während einer erneuten Rasterung der Druckvorlagen ist denkbar und soll erfindungsgemäß mit umfasst werden.

Um eine möglichst einfache Bedienung zur Bestimmung der benötigten Korrekturwerte zu erzielen ist es erfindungsgemäß vorteilhafterweise vorgesehen, dass das gedruckte Druckbild auf einem Monitor dargestellt wird und Bereiche markiert und oder ausgewählt werden können für die Korrekturwerte erzeugt werden sollen.

Hierfür kann z. B. das gedruckte Druckbild auf dem Bedruckstoff zunächst eingescannt und dann auf einem entsprechenden Monitor dargestellt werden. Dann können in den ausgewählten Bereichen oder in den markierten Bereichen Korrekturwerte erzeugt werden, die dort gewünschten neuen Tonwerten oder Farbdichten entsprechen.

Bereiche die markiert werden können z. B. bestimmte Objekte, wie z. B. Häuser oder Menschen oder Plätze innerhalb eines bedruckten Druckbildes sein. Solch eine Markierung kann z. B. über einen Touchscreen des Monitors eingegeben werden oder auch über eine automatische Erkennung von Objekten innerhalb des Druckbildes erzeugt werden.

In einer anderen vorteilhaften Ausführungsform ist es vorgesehen, dass die auswählbaren Bereiche in der Art von in Druckrichtung wenigstens über das gesamte Druckbild verlaufenden Zonen bereitgestellt werden. Diese Zonen können dabei vorteilhafterweise den dem Drucker bekannten Farbzonen entsprechen. Sie können dann z. B. 32,5 mm breit sein und eine Änderung der Ton- bzw. Farbdichten in den einzelnen Farbzonen kann von einem Drucker in der für ihn bekannten Weise wie zur Einstellung der Farbzonenschrauben vorgenommen werden, statt dann Farbzonenschrauben einzustellen kommt es zur Erzeugung von entsprechenden Korrekturwerten in diesem gekennzeichneten Bereich.

Um auf besonders einfache Weise dem Drucker diese Zonen bereitzustellen, ist es erfindungsgemäß vorgesehen, dass diese Auswählbaren Bereiche als das dargestellte Druckbild überlagernde Strukturen auf dem Monitor bereitgestellt werden. Abgesehen von Zonen oder Farbzonen, die als auswählbare Bereiche bereitgestellt werden, kann es natürlich auch vorgesehen sein, dass automatisch Grenzflächen innerhalb des Druckbildes erkannt werden und als entsprechend auswählbare Bereiche bereitgestellt werden.

Um die gewählte Korrektur, d. h. um die Korrekturwerte weiter zu verfeinern ist erfindungsgemäß vorgesehen, dass das dargestellte Druckbild in Zonen unterteilt wird und die Zonen aus wenigstens drei in Längsrichtung über das gesamte Druckbild verlaufenden Bändern aufgebaut sind. Hierdurch kann zunächst eine grobe Einstellung in den dargestellten Zonen vorgenommen werden und es können feinere Korrekturwerte für die einzelnen Bänder eingestellt werden. Die Korrekturwerte können dabei insbesondere einfacher weise immer über die gesamte Zone wirken und Additiv über die entsprechenden Bänder. Diese Bänder können dabei entweder angezeigt werden oder aber auch nur zur Manipulation der Tonwerte oder Farbdichten hinterlegt sein.

Damit es zwischen den einzelnen Zonen nicht zu Sprüngen innerhalb der Tonwerte oder Farbdichten kommt, ist es erfindungsgemäß vorteilhafterweise vorgesehen, dass die Korrekturwerte bandweise an die benachbarten Zonen angepasst werden, so dass sich ein angepasster Verlauf von einer Zone zu den angrenzenden Zonen ergibt.

Besonders vorteilhafterweise ist vorgesehen, dass dieser Verlauf einstellbar ist. Einem Bediener ist damit ein Mittel zur Hand gegeben, mit dem er einen optisch ansprechenden Verlauf über die gesamte Breite eines Druckbogens erreichen kann.

In einer alternativen oder weiterführenden Ausführungsform ist es vorgesehen, dass das dargestellte Druckbild in Längsrichtung in aneinandergrenzende Segmente unterteilt wird. Auf diese Weise ist eine Markierung oder eine Auswahl von bestimmten Objekten innerhalb des Druckbildes nicht auf längsgerichtete Zonen beschränkt sondern es können auf einfache Weise Bereiche ausgewählt werden, die innerhalb des Druckbildes liegen und komplett von einer Grenzfläche umschlossen werden. Bei einer entsprechenden Markierung oder Auswahl solch eines Bereiches werden dann alle Segmente ausgewählt die innerhalb dieses Bereiches liegen. Für Segmente die nur teilweise innerhalb dieses Bereiches liegen, kann es dann vorgesehen sein, dass entsprechende Korrekturwerte auf ihren Anteil der in dem Grenzbereich liegt angepasst werden.

Durch ein entsprechendes Markieren werden somit alle Segmente ausgewählt und die Korrekturwerte werden für diese ausgewählten Segmente erzeugt. Vorteilhafterweise ist es auch hier vorgesehen, dass die Korrekturwerte der Segmente des ausgewählten Bereichs zu den Grenzen des Bereichs hin an die von außen angrenzenden Segmente angepasst werden. Auch diese Anpassung soll vorteilhafterweise einstellbar sein. Insbesondere ist es auch hier zusätzlich oder alternativ vorgesehen, dass die Breite des Grenzbereiches in dem eine entsprechende Anpassung erfolgt auch einstellbar sein soll. Auf diese Weise kann ein besonders gleichmäßiger Verlauf von einem Ausgewählten Objekt bzw. Bereich zu den Bereichen außerhalb des ausgewählten Objektes erfolgen.

Erfindungsgemäß ist vorgesehen, dass diese Korrekturwerte bzw. Korrekturdaten im Bereich der Druckmaschine durch einen Benutzer erzeugt werden können. Zur Erzeugung angepasster bzw. korrigierter Druckformen ist es dann vorgesehen, dass erfindungsgemäß diese Korrekturdaten an einen Raster Image Prozessor (RIP) oder eine Druckformerzeugungseinrichtung übergeben werden. Über die übergebenden Korrekturwerte können dann die Druckvorlagen oder die gerasterten Bilddaten entsprechend den Vorgaben des Benutzers angepasst werden.

Damit ein Benutzer erkennen kann, welche Auswirkung die von ihm vorgenommenen Korrekturen an dem Druckbild haben, ist es erfindungsgemäß besonders vorteilhafterweise vorgesehen, dass der RIP oder die Druckformerzeugungseinrichtung, die gerasterten Bilddaten oder die den Bilddaten zugrunde liegenden Objekte entsprechend der Korrekturwerte korrigiert und dann gegebenenfalls nach einer Rasterung die korrigierten Bilddaten wieder an die Druckmaschine übergibt und dass auf der Basis dieser korrigierten Bilddaten ein Bild eines korrigierten Druckbildes dargestellt wird. Dies kann z. B. so erfolgen, dass nur die Daten für den markierten Bereich korrigiert und zurück übertragen werden und dann diese korrigierten Bilddaten über das abgebildete Druckbild gelegt werden. Hier kann es insbesondere vorgesehen sein, dass unterschiedliche Transparenzen des überlagernden Druckbildes eingestellt werden können. Auch kann es zu einer vollständigen Ersetzung des dargestellten Druckbildes zumindest Bereichsweise durch die korrigierten Bilddaten kommen. Ein Anwender hat dann die Möglichkeit, sehr schnell durch die Kommunikation der Druckmaschine mit der Druckformstufe d. h. mit dem Rip oder direkt mit einem Druckplattenbelichter die Resultate seiner Korrektur zu sehen. Insbesondere kann es erfindungsgemäß natürlich auch vorgesehen sein, dass im Bereich der Druckmaschine ein weiterer Rip, dieses kann hardwaremäßig oder softwaremäßig ausgeführt sein zumindest für die Darstellung der korrigierten Daten des Druckbildes bereitgestellt ist.

Bei der Verwendung von herkömmlichen Farbzonen innerhalb einer Druckmaschine ist es für den Drucker möglich innerhalb vorgegebener Grenzen die vorgesehene Farbmenge zu reduzieren oder anzuheben. Um ein entsprechendes Gefühl für ein Anheben oder Reduzieren der Farbmenge auch für die vorgestellten farbzonenlosen Druckwerke zu ermöglichen ist es erfindungsgemäß vorgesehen, dass in einer weiteren Ausführungsform mit einer Überfärbung gedruckt wird und eine Änderung der Färbung des Bedruckstoffes immer über eine Korrektur der Rasterung bei der Druckformerzeugung der wenigstens anschließenden zweiten Druckform eingestellt wird. Bei der Erzeugung der ersten Druckform kann dabei diese Überfärbung berücksichtigt werden, somit kann durch eine Korrektur der Rasterung bei der Erzeugung der zweiten Druckform auch eine Anhebung der Farbmenge über die Rasterung realisiert werden.

Insgesamt kann es sich bei dem an der Druckmaschine vorgenommenen Änderungen an dem gedruckten Druckbild um Korrekturwerte handeln, die entweder absolute Werte einzelner Bildpunkte oder Rasterpunkte sind oder es können Korrekturwerte erzeugt werden, die die relative Änderungen bestimmter Bildpunkte oder Rasterpunkte darstellen. Diese Werte können dann von der Druckmaschine wieder zurück an die Druckvorstufe übergeben werden und dort zur Erzeugung einer weiteren Druckform verwendet zu werden.

Bei einer besonders vorteilhaften Ausführungsform ist es vorgesehen, dass das Druckverfahren ein Aniloxdruckverfahren ist. Bei diesem farbzonenfreien Druckverfahren kann das vorgestellte Verfahren zu Erzeugung von Druckformen besonders günstig eingesetzt werden. In einer weiteren besonders vorteilhaften Ausführungsform ist vorgesehen, dass die Druckform eine Druckplatte ist und dass als Druckformerzeugungseinrichtung ein von der Druckmaschine getrennter Druckplattenbelichter verwendet wird. Es spielt dann keine Rolle, an welchem Ort sich der Druckplattenbelichter befindet. Direkt an der Druckmaschine kann dann das Druckbild bearbeitet werden, die erzeugten Korrekturwerte werden an die Vorstufe zurückgesendet, d. h. sie werden an den Druckplattenbelichter übertragen und eine besondere Notwendigkeit diesen Druckplattenbelichter in der Nähe der Druckmaschine bereitzustellen ist nicht von Nöten. Somit wird eine große Flexibilität erreicht.

Um Eigenschaften der Druckmaschine selber die zu abweichenden Tonwerten oder Farbdichten auf dem Bedruckstoff führen können, bei der Druckformerzeugung zu berücksichtigen, ist es vorteilhafterweise vorgesehen, dass zunächst eine Druckform erzeugt wird auf der bestimmte Testformen bereitgestellt werden. Diese Testformen sollen vorteilhafterweise Kontrollkeile aufweisen, die jeweils einem Bereich zugeordnet sind. Bei solch einem Bereich der Druckform kann sich z. B. um einen oben beschriebenen zonalen Bereich handeln. Über diese Kontrollkeile können Unregelmäßigkeiten in der Färbung und/oder Tonwertzunahme lokal bereichsweise bei dem Bedrucken eines Bedruckstoffes ermittelt werden, es können dann Korrekturwerte anhand dieser ermittelten Unregelmäßigkeiten erstellt werden und diese Korrekturwerte können von der Druckmaschine an den RIP oder die Druckformerzeugungseinrichtung d. h. den Druckplattenbelichter übergeben werden und dann wenigstens bei der Erzeugung der ersten Druckform berücksichtigt werden. Diese Berücksichtigung kann so erfolgen, dass eine entsprechende lokale Korrektur der Bilddaten bzw. der Rasterpunkte schon beim Erzeugen der ersten Druckform angewendet wird.

Des Weiteren wird die Aufgabe der Erfindung durch ein Drucksystem gelöst, welches wenigstens eine Druckmaschine und eine Druckformerzeugungseinrichtung zur Erzeugung wenigstens einer Druckform für ein Druckverfahren auf einer Druckmaschine umfasst, wobei eine erste Druckform auf Basis von ersten Bilddaten erzeugt wird und mit dieser Druckform ein Druckbild auf einem Bedruckstoff gedruckt wird zur Durchführung des Verfahrens wie es oben beschrieben wurde.

Dieses Drucksystem ist dadurch gekennzeichnet, dass es sich bei der Druckmaschine um eine farbzonenlose Druckmaschine z. B. um eine Anilox insbesondere eine Aniloxdruckmaschine handelt, des weiteren ist ein Bildschirm vorgesehen, auf diesem Bildschirm soll das gedruckte Druckbild dargestellt werden, es sind des Weiteren bei diesem Drucksystem Markierungsorgane vorgesehen welche zur Markierung von ausgewählten Bereichen des dargestellten Druckbildes geeignet sind und es sollen weiterhin Schaltelemente zur Einstellung von Korrekturwerten innerhalb der so markierten Bereiche bereitgestellt sein. Des weitern soll es sich bei der Druckformerzeugungseinrichtung um einen Druckplattenbelichter handeln, wobei der Druckplattenbelichter und/oder die Druckmaschine einen Raster Image Prozessor (RIP) aufweist. Zum Übertragen von Korrekturwerten von der Druckmaschine an den Druckplattenbelichter und/oder den RIP und zurück an die Druckmaschine sollen Rückleitungen bereitgestellt werden. Des Weiteren soll wenigstens ein Bestätigungsorgan im Bereich der Druckmaschine zum Bestätigen eines angezeigten korrigierten Druckbildes und/oder zum Starten der Erzeugung einer Druckform auf Basis des korrigierten Druckbildes bereitgestellt sein.

Auf diese Weise ist mit dem hier vorgestellten Drucksystem eine Durchführung des weiter oben beschriebenen Verfahrens möglich.

Ausführungsbeispiele aus denen sich auch weitere erfinderische Merkmale ergeben können auf die die Erfindung aber nicht beschränkt ist sind in den Figuren gezeigt.

Es zeigen:
- Fig. 1: ein Drucksystem umfassend eine Druckmaschine und einen Druckplattenbelichter,
- Fig. 2: einen Ablaufplan zur Erzeugung einer korrigierten Druckplatte,
- Fig. 3: eine bereichsmäßige Markierung,
- Fig. 4: eine zonenweise Auswahl und
- Fig. 5: die Darstellung einer Zone.

Fig. 1 zeigt ein erfindungsgemäßes Drucksystem mit einer Aniloxdruckmaschine 1, welche in dem dargestellten Fall vier Druckwerke 2 aufweist. Die Druckwerke 2 besitzen keine Farbzonenschrauben und weisen nur ein Kurzfarbwerk auf bei welchem über eine Rasterwalze die Druckfarbe auf einen Druckplattenzylinder 5 übertragen wird. Es handelt sich hierbei um eine Ausführungsform eines schon an sich bekannten Aniloxfarbwerkes. Eine über die Rasterwalze eingefärbte Druckplatte 18 überträgt über einen Gummituchzylinder 4 ein Druckbild 201 auf einen Bogen 7. Der Bogen 7 wird von einem Anlegerstapel 6 durch die Druckmaschine 1 entlang eines Transportpfades hindurchgeführt und gelangt so in einen Druckspalt 19, der von dem Gummituchzylinder 4 und einem Gegendruckzylinder 3 gebildet wird. In diesem Druckspalt 19 wird die Farbe auf den Bogen 7 übertragen. Bei dem Druckwerk 2 soll es sich, wie beschrieben um ein Aniloxwerk handeln. Hierbei sind sowohl Ausführungsformen möglich, bei denen ein Feuchtwerk vorgesehen ist, oder bei dem ein wasserloser Druck durchgeführt werden soll.

Bei der hier dargestellten Druckmaschine 1 handelt es sich mithin um eine Bogenoffsetdruckmaschine.

Über eine Kommunikationsverbindung 8 kann die Druckmaschine von einem Bedienpult 9 aus gesteuert werden. Dieses Bedienpult 9 weist zur Unterstützung der Steuerung oder zur Steuerung selber einen Monitor 12 auf.

Nachdem ein Bogen 7 vom Anlegerstapel 6 durch die Druckwerke 2 der Druckmaschine 1 hindurchgeführt wurde, ist auf ihm ein vollständiges Druckbild 201 gedruckt worden. Dieses Druckbild 201 kann dann durch eine entsprechende Erfassungseinrichtung erfasst werden. In dem hier dargestellten Fall ist dafür ein externer Bogenscanner 10 vorgesehen, auf dem ein Probedruck eines Bogens 7 aufgelegt und gescannt werden kann. Alternativ ist es natürlich auch möglich, den Bogen 7 innerhalb der Druckmaschine 1 mit einer entsprechenden Scanneinrichtung zu erfassen.

Der Bogenscanner 10 ist über eine Übertragungsleitung 11 mit dem Bedienpult 9 verbunden. Auf diese Weise können alle Daten des Druckbogens 7 von dem Bogenscanner 10 an das Bedienpult 9 übertragen werden und hier dargestellt werden. Dieses kann beispielsweise auf dem Monitor 12 erfolgen. Insgesamt ist es auch möglich, dass der Monitor 12 als solches das Bedienpult 9 darstellt. Er kann ausreichend groß sein, um einen kompletten Bogen 7 darzustellen und als Touchscreen ausgebildet sein. Auf diese Weise sind alle Eingaben zur Steuerung der Maschine direkt über die Oberfläche des Monitors 12 durchführbar.

Mittels hier nicht weiter dargestellten Bedienelementen kann vom Bedienpult 9 zum einen die Druckmaschine 1 bedient werden, zum anderen können Korrekturen an dem Druckbild 201 durchgeführt werden. Hierzu können, wie in den Figuren 3 und 4 dargestellt verschiedene Bedienelemente 204, 205, 206, 302, 303 bereitgestellt sein. Diese Bedienelemente können entweder in Hardware auf dem Bedienpult 9 vorgesehen sein, oder auf dem Monitor 12 dargestellt werden. Des weitern ist hier ein Markierungsorgan 17 vorgesehen, mit welchem bestimmte Bereiche auf dem auf dem Monitor 12 dargestellten Druckbogen 7 markiert werden können. Über die Bedienelemente 204, 205, 206, 302. 303 können in den markierten Bereichen dann Korrekturen durchgeführt und Korrekturwerte auf diese Weise manuell eingestellt werden. Diese Korrekturwerte können über eine Kommunikationsleitung 13 an einen Raster Image Prozessor 15 (RIP) übertragen werden. Dieser Rip 15 ist im hier dargestellten Fall einem Druckplattenbelichter 16 zugeordnet. Es kann des Weiteren sein, dass der Rip direkt in dem Druckplattenbelichter 16 integriert ist und/oder als Software auf einem Rechner bereitgestellt ist. Der Rip 15 stellt die Bilddaten zur Verfügung mit denen der Druckplattenbelichter 16 je nach Farbauszug die Druckplatten 18 bebildert. Über die Korrekturwerte die über die Kommunikationsleitung 13 an den Rip übertragen werden, können die Druckvorlagen die den einzelnen Farbauszügen zugeordnet sind an die korrigierten Werte für das Druckbild 201 angeglichen werden. Auf der Grundlage dieser angeglichenen Druckvorlagen kann der Rip 15 neue Bilddaten erstellen. Diese Bilddaten können über eine Kommunikationsleitung 14 zurück an das Bedienpult 9 übertragen werden und soweit umgerechnet werden, dass entsprechende Änderungen in einem resultierenden Druckbild 201 auf dem Monitor 12 dargestellt werden. Auf diese Weise können durch die Bedienelemente 204, 205, 206, 302, 303 und 17 durchgeführte Korrekturen d. h. Änderungen an dem Druckbild 201 direkt auf dem Moitor 12 dargestellt werden. Sind die so erstellten Änderungen zufrieden stellend, d. h. entspricht das dargestellte Druckbild 201 dem von einer Bedienperson gewünschten Druckbild, so kann durch ein entsprechendes Bedienfeld ein OK gegeben werden und der Rip 15 kann die entsprechenden gerasterten Bilddaten an den Druckplattenbelichter 16 übergeben, der auf Grundlage der so korrigierten Bilddaten neue Druckplatten 18 für die einzelnen Druckwerke 2 erzeugt.

In der Fig. 2 ist ein entsprechender Ablaufplan für die Erzeugung von Druckplatten für eine Aniloxdruckmaschine 1 dargestellt.

Innerhalb eines hier nicht dargestellten vorgelagerten Workflows werden aus Bildern und Texten einzelne Seiten zusammengestellt. Diese werden mit einer entsprechenden Software zu Druckbogen ausgeschossen. Diese ausgeschossenen Bogen werden als PDF Files 101 abgespeichert. Diese PDF Files 101 oder auch Post script Files (PS) werden an den Rip 15 übergeben. Innerhalb des Rips 15 werden die übergebenen PDF Files 101 entsprechend der in der Druckmaschine 1 verwendeten Porzessfarben in die entsprechenden Druckvorlagen dieser Farbe zerlegt, d. h. in die entsprechenden Farbauszüge. Diese Farbauszüge werden dann einzeln innerhalb des Rips 15 gerastert um so die gerasterten Bilddaten für den Druckplattenbelichter 16 zu erzeugen. Diese gerasterten Bilddaten stellen eine Bitmap der zu belichtenden Druckplatte 18 dar, wobei jeder mögliche Belichterpunkt über einen Rasterpunkt dargestellt ist. Je nach dem ob dieser Rasterpunkt belichtet werden soll oder nicht werden innerhalb der Bitmap eine 0 oder eine 1 hinterlegt.

Die so erzeugten Bilddaten werden an den Druckplattenbelichter 16 übergeben. Für jedes Druckwerk 2 der Druckmaschine 1 wird innerhalb des Druckplattenbelichters 16 eine der entsprechenden Prozessfarbe entsprechende Druckplatte 18 bebildert. Mögliche weitere Prozessschritte zur Fertigstellung der Druckplatte 18 sind hier der Übersicht halber nicht dargestellt.

Die so erzeugten Druckplatten 18 werden in die einzelnen Druckwerke 2 der Aniloxdruckmaschine 1 eingesetzt. Während eines ersten Druckes der Aniloxdruckmaschine 1 mit den ersten Druckplatten 18 werden erste Bogen 7 bedruckt. Diese Bogen 7 werden anschließend in einem Bogenscanner 10 gescannt und ausgewertet. Dieser Bogenscanner 10 kann extern von der Druckmaschine 1 bereitgestellt werden, oder auch in sie integriert sein.

Das so bildpunktweise abgescannte Druckbild 201 wird auf dem Monitor 12 eines Bedienpultes 9 dargestellt. Wie bereits beschrieben können hier bestimmte Bereiche oder Objekte 203 markiert oder ausgewählt werden und dann entsprechend den Vorgaben durch den Benutzer korrigiert d. h. abgeändert werden. Auf diese Weise werden Korrekturwerte 102 erzeugt, welche von dem Bedienpult 9 zurück an den Rip 15 übergeben werden. Der Rip 15 erstellt dann auf Grundlage der korrigierten Druckvorlagen neue Bilddaten. Auf Grundlage dieser Bilddaten können neue Werte für die Bildpunkte des Druckbildes 201 welches auf dem Bedienpult 9 dargestellt wird ermittelt werden. Diese korrigierten Bildpunkte bzw. die korrigierten Bilddaten können vom Rip 15 als korrigierte Werte 103 an das Bedienpult 9 übergeben werden. Entweder innerhalb des Rips 15 oder innerhalb des Bedienpultes 9 werden auf Grundlage der korrigierten Bilddaten dann die darzustellenden Bildpunkte eines korrigierten Druckbildes 201 errechnet und schließlich auf dem Monitor 12 des Bedienpultes 9 dargestellt. Entsprechen die so neu dargestellten korrigierten Bildpunkte des Druckbildes 201 den Ansprüchen eines Bedieners so kann er die Erzeugung einer neuen korrigierten Druckplatte 18 durch den Druckplattenbelichter 16 über ein entsprechendes Feld auf dem Bedienpult 9 anstoßen. Sollte das nun dargestellte korrigierte Druckbild 201 nicht seinen Erwartungen entsprechen, so hat er die Möglichkeit über weitere Korrekturschritte das Druckbild noch besser seinen Anforderungen anzupassen. Hierbei werden immer wieder Korrekturwerte 102 an den Rip 15 übergeben, der hierauf basierend neue korrigierte Werte 103 an das Bedienpult 9 übergibt. Erst nach einer Bestätigung des korrigierten Druckbildes 201 durch einen Bediener wird der Rip 15 veranlasst, die korrigierten Bilddaten an den Druckplattenbelichter 16 zu übergeben, der dann mit der Bebilderung von neuen Druckplatten 18 beginnt. Insbesondere ist hierbei möglich, dass, sollten nur Korrekturwerte für einzelne Farbauszüge vorliegen, nur diese korrigierten Farbauszüge zur Erzeugung von neuen Druckplatten 18 verwendet werden. Diese neuen Druckplatten 18 werden erneut in die Druckmaschine 1 eingesetzt, wo sie die ursprünglichen ersten Druckplatten 18 ersetzten. Es werden erneut Bogen 7 ausgedruckt, die dann inline oder offline von einem Bogenscanner 10 gescannt werden. Die so erzeugten neuen Druckbilder 201 werden erneut auf einem Monitor 12 des Bedienpultes 9 dargestellt und für den Fall, dass das so korrigierte Druckbild 201 noch immer nicht den Anforderungen des Benutzers entspricht ist es nach dem beschriebenen Verfahren möglich neue Druckplatten 18 zu erzeugen. Ansonsten kann mit zufrieden stellend erzeugten Druckplatten 18 ein kompletter Druckauftrag in der Druckmaschine 1 durchgeführt werden.

In der Fig. 3 ist ein Beispiel für eine mögliche bereichsweise Korrektur eines Druckbildes 201 dargestellt.

Es ist hier ein Teil eines bedruckten Bogens 7 dargestellt. Das eingescannte Druckbild 201 ist auf einem Monitor 12 des Bedienpultes 9 dargestellt. Zusätzlich zu dem dargestellten Druckbild 201 sind hier entsprechende Schaltelemente und Schieberregler 204, 205 innerhalb eines Korrekturauswahlbereiches 206. Welcher Art die Schaltelemente und Schieberregler innerhalb des Korrekturauswahlbereiches 206 sind, kann beispielsweise an dem Bedienpult 9 ausgewählt werden. In dem hier dargestellten Fall handelt es sich bei dem Korrekturauswahlbereich 206 um einen Bereich zur Korrektur der Farbbalance. Entsprechend sind hier Schaltelemente für Helligkeit, Glanzlichter, Mitteltöne und Schatten dargestellt. Eine entsprechende Auswahl über die Schaltelemente 204 kann durch Schieberegler 205 genauer eingestellt werden. Die Einstellung über diese Schieberregler 205 bzw. Schaltelemente 204 wird auf einen markierten Bereich innerhalb des dargestellten Druckbildes 201 angewendet. Dieser Bereich kann über ein Markierungsorgan 17 auf dem Monitor 12 direkt ausgewählt werden.

Hierfür kann eine Markierung 202 auf dem dargestellten Druckbild 201 angelegt werden und ein Objekt 203 markiert werden. Hier sind insbesondere weitere Hilfseinrichtungen denkbar, die eine Auswahl eines bestimmten Objektes 203 z. B. über die Erkennung von Grenzflächen erleichtern. Bei dem Markierungsorgan 17 kann es sich beispielsweise um einen Griffel oder einen Stift handeln, mit dem man direkt auf den Monitor 12 einwirken kann oder es kann sich auch um einen hier nicht dargestellten Trackball oder eine Maus handeln mit der man auf dem Monitor 12 einwirken kann.

Die so in dem markierten Bereich ausgeübten Änderungen werden, wie beschrieben, erneut auf dem Monitor 12 dargestellt. Dieses kann durch ein Ersetzten des ursprünglich dargestellten Bereiches oder durch eine Überlagerung des korrigierten Bereiches erfolgen. Z. B. ist es möglich, dass bestimmte Farbtöne, wie gelb, blau, grün, magenta verringert oder erhöhnt werden. Es kann auch sein, dass in einem bestimmten markierten Bereich eine Helligkeitsänderung erfolgt. Insbesondere kann als markierter Bereich auch das gesamte Druckbild angesehen werden, wenn dieses ausgewählt wird. So sind auch Änderungen über den gesamten Druckbereich möglich.

Die Fig. 4 zeigt ein Beispiel für bestimmte auswählbare Bereiche, die im Bereich des dargestellten Druckbildes 201 ausgewählt werden können. Diese auswählbaren Bereiche sind über das Druckbild 201 gelegt. In dem hier dargestellten Fall handelt es sich um Farbzonen 301, die über das gesamte eingescannte und dargestellte Druckbild 201 gelegt wurden.

Bei diesen Farbzonen 301 handelt es sich um symbolisch den Farbzonen einer Offsetdruckmaschine mit Farbzonenstellelementen nachempfundenen Zonen. Hierdurch kann ein Bediener dem Gefühl nach mit einer farbzonenlosen Druckmaschine so umgehen, als lägen die ihm bekannten Farbzonen tatsächlich vor.

Über Farbzonenregler 302, die entweder als mechanische Regler auf dem Bedienpult 9 bereitgestellt sind oder virtuell auf dem Monitor 12 zur Verfügung gestellt werden, können die einzelnen Farbzonen 301 an die Bedürfnisse einer Anwenderperson angepasst werden. Je nach Einstellung und Verwendung der Farbzonenregler 302 werden dann entsprechende Korrekturwerte für alle Bildpunkte die innerhalb der entsprechenden Farbzone 301 liegen erzeugt und an den Rip 15 übergeben. Die Monitordarstellung 304 umfasst zusätzlich zu dem dargestellten Druckbild 201 des Bogen 7 in dem hier dargestellten Fall noch die Farbzonenregler 302 und einen weiteren Einstell- und Umstellbereich 303. Hier können auch noch weitere mögliche Einstellfunktionen für die einzelnen Farbzonen oder Farbzonenregler 301, 302 bereitgestellt sein.

Die Fig. 5 zeigt eine Darstellung einer Farbzone 301, wie sie zur Erzeugung von Korrekturwerten 102 hinterlegt ist. Die Farbzone 301 ist in einzelne Bänder 401 und 402 zerlegt, wobei diese Bänder in Längsrichtung den gesamten Bogen 7 abdecken und quer dazu nur einen Bruchteil einer Farbzone 301 einnehmen. Die Farbzone 301 kann dabei aus unterschiedlich breiten Bändern 401, 402 aufgebaut sein. Bevorzugt sollen die Bänder 401 in den Randbereichen einer Farbzone 301 schmaler sein als die Bänder 402 im Mittelbereich einer Farbzone 301. Die Korrekturwerte 102 werden dann nicht durch die Endstellung über den Farbzonenregler 302 für die gesamte Farbzone 301 gleich erzeugt, sondern es werden für die einzelnen Bänder 401, 402 modifizierte Korrekturwerte 102 erzeugt. Hierbei werden die Korrekturwerte 102 für die Bänder 401 im äußeren Bereich einer Farbzone 301 an die Farbwerte von angrenzenden Farbzonen 301 angepasst. Es kann sich hierbei insbesondere um eine Anpassung an bereits korrigierte Farbwerte der angrenzenden Farbzonen 301 handeln. Die Breite dieses Anpassungsbereiches durch die Bänder 401 kann insbesondere über weitere hier nicht dargestellte Auswahlregler eingerichtet werden. Es können dann mehrere Bänder 401 für den Übergang der Korrekturen einer Farbzone 301 an eine benachbarte Farbzone 301 ausgewählt werden.

Zur Auswahl eines Bereiches, wie er in Fig. 3 dargestellt wurde können die Farbzonen 301 in unterschiedliche Segmente 403 gegliedert sein. Diese Segmente 403 können dann je nach Einstellung unabhängig von den Farbzonen 301 durch eine Markierung 202, wie sie in Fig. 3 dargestellt wurde, ausgewählt werden. Auch hier ist es möglich, dass zwar für alle Segmente 403 eines markierten Objektes 203 über einen entsprechenden Schieberegler 205 eine einheitliche Korrektur durchgeführt wird, allerdings die so erzeugten Korrekturwerte 102 im Bereich der Markierung 202 selber modifiziert werden. Hierfür ergeben sich dann für die Segmente 403, die im Bereich der Markierung 202 liegen andere Korrekturwerte 102 als für die Segmente 403, die innerhalb des Objektes 203 liegen. Weiterhin ist es möglich, die Anzahl der Segmente 403 bzw. deren Abstand von der Markierung 202 als einstellbaren Parameter zu bestimmen, so dass ein Übergangsbereich von der Korrektur des markierten Objektes 203 zum übrigen umlagernden Druckbild 201 eingestellt werden kann. Insbesondere ist es über hier nicht dargestellte Regler möglich, die Anpassung selber, d. h. deren Stärke, bzw. Steilheit einzustellen.

Auf diese Weise kann durch eine Kommunikation von an dem Bedienpult 9 vorgenommenen Änderungen mit dem Rip 15 der Druckvorstufe auch für eine Aniloxdruckmaschine 1 noch Änderungen am resultierenden Druckbild 201 eingestellt werden, die sonst nur über Farbzonen einer herkömmlichen Offsetdruckmaschine möglich sind. Insbesondere können sogar Änderungen durchgeführt werden, die selbst mit einer herkömmlichen Offsetdruckmaschine nicht möglich sind. In diesem Fall wäre das Verfahren auch für eine herkömmliche Offsetdruckmaschine verwendbar. Eine auf diese Weise neu erstellte Druckplatte 18 erfüllt dann die Anforderungen eines Benutzers, der die entsprechenden Korrekturen direkt an der Druckmaschine 1 auf Basis der bereits bedruckten und erzeugten Bogen 7 durchgeführt hat.

### BEZUGSZEICHENLISTE

- 1: Aniloxdruckmaschine
- 2: Druckwerk
- 3: Gegendruckzylinder
- 4: Gummituchzylinder
- 5: Druckplattenzylinder
- 6: Anlegerstapel
- 7: Bogen
- 8: Kommunikationsverbindung
- 9: Bedienpult
- 10: Bogenscanner
- 11: Übertragungsleitung
- 12: Monitor
- 13: Kommunikationsleitung
- 14: Kommunikationsleitung
- 15: Raster Image Prozessor
- 16: Druckplattendichte
- 17: Markierungsorgan
- 18: Druckplatte
- 19: Druckspalt

- 101: PDF-File
- 102: Korrekturwerte
- 103: korrigierte Werte

- 201: Druckbild
- 202: Markierung
- 203: Objekt

- 204: Schaltelement
- 205: Schieberegler
- 206: Korrekturauswahlbereich

- 301: Farbzonen
- 302: Farbzonenregler
- 303: Einstell- und Umstellbereich
- 304: Monitordarstellung

- 401: Bänder
- 402: Bänder
- 403: Segment

## Patentansprüche

1. Verfahren zur Erzeugung wenigstens einer Druckform für ein Druckverfahren auf einer Druckmaschine wobei
- eine erste Druckform auf Basis von ersten gerasterten Bilddaten erzeugt wird und
- mit dieser Druckform ein Druckbild auf einem Bedruckstoff gedruckt wird,
**dadurch gekennzeichnet, dass**
- auf der Grundlage zumindest dieses Druckbildes (201) bereichsweise Korrekturwerte im Bereich der Druckmaschine durch Korrekturen eines Benutzers an einem auf einem Monitor dargestellten Druckbild (201) erzeugt werden,
- diese Korrekturwerte zur Korrektur der diesem Druckbild zugrunde liegenden Druckvorlagen und/oder der ersten gerasterten Bilddaten verwendet werden und
- auf Grundlage zumindest dieser Korrekturwerte wenigstens eine zweite Druckform erzeugt wird.

2. Verfahren nach Anspruch 1,
**dadurch gekennzeichnet, dass**
das gedruckte Druckbild (201) auf einem Monitor (12) dargestellt wird und Bereiche markiert und/oder ausgewählt werden können, für die Korrekturwerte erzeugt werden.

3. Verfahren nach Anspruch 1 oder 2,
**dadurch gekennzeichnet, dass**
die Korrekturwerte gewünschten Tonwerten und/oder Farbdichten entsprechen.

4. Verfahren nach Anspruch 2,
**dadurch gekennzeichnet, dass**
die auswählbaren Bereiche in der Art von in Druckrichtung wenigstens über das gesamte Druckbild verlaufenden Zonen (301) bereitgestellt werden.

5. Verfahren nach Anspruch 2,
**dadurch gekennzeichnet, dass**
die auswählbaren Bereiche als das dargestellte Druckbild (201) überlagernde Strukturen auf dem Monitor (12) bereitgestellt werden.

6. Verfahren nach Anspruch 4,
**dadurch gekennzeichnet, dass**
die Zonen (301) aus wenigstens drei in Längsrichtung über das gesamte Zonen (301) aus wenigstens drei in Längsrichtung über das gesamte Druckbild verlaufenden Bändern (401, 402) aufgebaut sind.

7. Verfahren nach Anspruch 1 und 6,
**dadurch gekennzeichnet, dass**
die Korrekturwerte bandweise an die benachbarten Zonen (301) angepasst werden, so dass sich ein angepasster Verlauf von einer Zone (301) zu den angrenzenden Zonen (301) ergibt.

8. Verfahren nach Anspruch 7,
**dadurch gekennzeichnet, dass**
der Verlauf einstellbar ist.

9. Verfahren nach wenigstens einem der Ansprüche 2, 4 und 6,
**dadurch gekennzeichnet, dass**
das dargestellte Druckbild (201) in Längsrichtung in aneinandergrenzende Segmente (403) unterteilt wird.

10. Verfahren nach Anspruch 9,
**dadurch gekennzeichnet, dass**
durch ein Markieren alle Segmente (403) eines Bereiches ausgewählt und Korrekturwerte für die ausgewählten Segmente (403) erzeugt werden.

11. Verfahren nach Anspruch 10,
**dadurch gekennzeichnet, dass**
die Korrekturwerte der Segmente (403) des ausgewählten Bereichs zu den Grenzen des Bereichs hin an die von außen angrenzenden Segmente (403) angepasst werden.

12. Verfahren nach Anspruch 11,
**dadurch gekennzeichnet, dass**
die Anpassung und/oder der Grenzbereich, in dem eine Anpassung erfolgt, einstellbar ist.

13. Verfahren nach Anspruch 1,
**dadurch gekennzeichnet, dass**
die Korrekturwerte an einen Raster Image Prozessor (RIP) (15) oder an eine Druckformerzeugungseinrichtung übergeben werden.

14. Verfahren nach Anspruch 13,
**dadurch gekennzeichnet, dass**
der RIP (15) oder die Druckformerzeugungseinrichtung die gerasterten Bilddaten oder die den Bilddaten zugrunde liegenden Objekte entsprechend der Korrekturwerte korrigiert und korrigierte Bilddaten an die Druckmaschine übergibt, auf deren Basis ein Bild eines korrigierten Druckbildes dargestellt wird.

15. Verfahren nach einem der vorigen Ansprüche,
**dadurch gekennzeichnet, dass**
mit einer Überfärbung gedruckt wird und eine Änderung der Färbung des Bedruckstoffes über eine Korrektur der Rasterung bei der Druckformerzeugung der wenigstens zweiten Druckform eingestellt wird.

16. Verfahren nach einem der Ansprüche 1 bis 15,
**dadurch gekennzeichnet, dass**
die Korrekturwerte absolute Werte einzelner Bildpunkte oder einzelner Rasterpunkte sind.

17. Verfahren nach einem der Ansprüche 1 bis 15,
**dadurch gekennzeichnet, dass**
die Korrekturwerte relative Werte einzelner Bildpunkte oder einzelner Rasterpunkte sind, die eine Angabe über die benötigte Korrektur dieser Punkte darstellen.

18. Verfahren nach einem der vorigen Ansprüche,
**dadurch gekennzeichnet, dass**
das Druckverfahren ein Anilox-Druckverfahren ist.

19. Verfahren nach einem der vorigen Ansprüche,
**dadurch gekennzeichnet, dass**
als Druckform eine Druckplatte (18) verwendet wird und als Druckformerzeugungseinrichtung ein von der Druckmaschine getrennter Druckplattenbelichter (16) verwendet wird.

20. Verfahren nach einem der vorigen Ansprüche,
**dadurch gekennzeichnet, dass**
zunächst Testformen auf einer Druckform erzeugt werden, diese Testformen Kontrollkeile aufweisen, die jeweils einem Bereich zugeordnet sind,
Unregelmäßigkeiten in der bereichsweisen Färbung und/oder Tonwertzunahroe ermittelt werden,
Korrekturwerte anhand dieser ermittelten Unregelmäßigkeiten erstellt werden,
diese Korrekturwerte an den RIP (15) oder die Druckformerzeugungseinrichtung übergeben werden und wenigstens bei der Erzeugung der ersten Druckform diese Korrekturwerte zur Korrektur der Bilddaten bzw. der Rasterpunkte berücksichtigt werden.

21. Drucksystem zur Durchführung des Verfahrens nach einem der vorigen Ansprüche, wobei das Drucksystem wenigstens eine Druckmaschine und eine Druckformerzeugungseinrichtung zur Erzeugung wenigstens einer Druckform für ein Druckverfahren auf einer Druckmaschine umfasst und wobei
- eine erste Druckform auf Basis von ersten Bilddaten erzeugt wird und
- mit dieser Druckform ein Druckbild auf einem Bedruckstoff gedruckt wird,
**dadurch gekennzeichnet, dass**
die Druckmaschine eine farbzonenlose Druckmaschine ist,
einen Bildschirm zur Darstellung des gedruckten Druckbildes,
Markierungsorgane zur Markierung von ausgewählten Bereiches des dargestellten Druckbildes und
Schaltelemente zur Einstellung von Korrekturwerten in den markierten Bereichen umfasst,
die Druckformerzeugungseinrichtung ein Druckplattenbelichter (16) ist, der Druckplattenbelichter (18) und/oder die Druckmaschine einen Raster Image Prozessor (15) (RIP) aufweist,
Rückleitungen zum Übertragen der Korrekturwerte von der Druckmaschine an den Druckplattenbelichter (16) und/oder den RIP (15) bereitgestellt sind und
wenigstens ein Bestätigungsorgan im Bereich der Druckmaschine zum Bestätigen eines angezeigten korrigierten Druckbildes und/oder zum Starten der Erzeugung einer Druckform auf Basis dieses korrigierten Druckbildes bereitgestellt ist.

## Claims

1. Method for generating at least one printing forme for a printing process on a printing press wherein
- a first printing forme is generated on the basis of first screened image data and
- a print image is printed onto a printing substrate using this printing forme, **characterized in that**
- based on at least this print image (201), regional correction values are generated in the region of the printing press by corrections of a user on a print image (201) displayed on a monitor,
- these correction values are used to correct the print originals on which this print image is based and/or the first screened image data, and
- based on at least these correction values, at least a second printing forme is generated.

2. Method according to Claim 1,
**characterized in**
**that** the printed print image (201) is represented on a monitor (12) and regions may be marked and/or selected for which correction values are generated.

3. Method according to Claim 1 or 2,
**characterized in**
**that** the correction values correspond to desired tonal values and/or colour densities.

4. Method according to Claim 2,
**characterized in**
**that** the selectable regions are provided as zones (301) extending at least across the entire print image in the printing direction.

5. Method according to Claim 2,
**characterized in**
**that** the selectable regions are provided on the monitor (12) as structures superimposed to the displayed print image (201).

6. Method according to Claim 4,
**characterized in**
**that** the zones (301) are composed of a minimum of three strips (401, 402) extending across the entire print image in the longitudinal direction.

7. Method according to Claims 1 and 6,
**characterized in**
**that** the correction values are adapted strip-wise to the adjacent zones (301), resulting in an adapted progression from one zone (301) to the adjacent zones (301).

8. Method according to Claim 7,
**characterized in**
**that** the progression is adjustable.

9. Method according to at least one of Claims 2, 4 and 6,
**characterized in**
**that** the illustrated print image (201) is subdivided into adjacent segments (403) in the longitudinal direction.

10. Method according to Claim 9,
**characterized in**
**that** by marking, all segments (403) of a region are selected and correction values for the selected segments (403) are generated.

11. Method according to Claim 10,
**characterized in**
**that** towards the borders of the region, the correction values of the segments (403) of the selected region are adapted to the segments (403) adjoining from outside.

12. Method according to Claim 11,
**characterized in**
**that** the adaptation and/or the border region in which an adaptation is made is adjustable.

13. Method according to Claim 1,
**characterized in**
**that** the correction values are transferred to a raster image processor (RIP) (15) or to a printing forme generation device.

14. Method according to Claim 13,
**characterized in**
**that**, the RIP (15) or the printing forme generation device corrects the screened image data or the objects on which the image data are based in accordance with the correction values and transfers corrected image data to the printing press and that an image of a corrected print image is represented based on the corrected image data.

15. Method according to any one of the preceding claims,
**characterized in**
**that** printing involves an overcoloration and a coloration change on the printing material is adjusted via a correction of the screen when the at least second printing forme is generated.

16. Method according to one of Claims 1 to 15,
**characterized in**
**that** the correction values are absolute values of individual image dots or of individual screen dots.

17. Method according to one of Claims 1 to 15,
**characterized in**
**that** the correction values are relative values of individual image dots or of individual screen dots representing an indication of the required correction of these dots.

18. Method according to one of the preceding claims,
**characterized in**
**that** the printing process is an anilox printing process.

19. Method according to any one of the preceding claims,
**characterized in**
**that** the printing forme is a printing plate (18) and the printing forme generation device is a plate exposure device (16) that is separate from the printing press.

20. Method according to any one of the preceding claims,
**characterized in**
**that** initially, test forms are generated on a printing forme, that the test forms include control wedges respectively associated with a region,
**that** irregularities in the regional coloration and/or dot gains are determined,
**that** correction values are calculated on the basis of the determined irregularities, that this correction values are forwarded to the RIP (15) or to the printing forme generation device, and
**that** these correction values are taken into account at least for the generation of the first printing forme to correct the image data and the screen dots, respectively.

21. Printing system for carrying out the method according to any one of the preceding claims, wherein the printing system at least comprises a printing press and a printing forme generation device for generating at least one printing forme for a printing process on a printing press and wherein
- a first printing forme is created on the basis of first image data and
- a print image is printed on a printing material using this printing forme,
**characterized in**
**that** the printing press is a printing press without ink zones,
comprises a screen for displaying the printed print image,
marking elements for marking selected regions of the displayed print image, and actuating elements for adjusting correction values in the marked regions,
**that** the printing forme generation device is a printing plate exposure device (16), that the printing plate exposure device (16) and/or the printing press have a raster image processor (15) (RIP),
**that** feedback lines for transmitting the correction values from the printing press to the printing plate exposure device (16) and/or the RIP (15) are provided, and
**that** at least one confirmation element is provided in the region of the printing press for confirming the displayed corrected print image and/or for starting the generation of a printing forme on the basis of this corrected print image.

## Revendications

1. Procédé pour produire au moins une plaque d'impression pour un procédé d'impression sur une machine d'impression, dans lequel
- une première plaque d'impression est générée sur la base des premières données d'image, et
- avec cette plaque d'impression, une image imprimée (201) est imprimée sur un substrat d'impression, **caractérisé en ce que**
- sur la base d'au moins cette image d'impression (201), des valeurs correctrices sont générées par zone dans la région de la machined impression par des corrections d'un utilisateur sur une image d'impression (201) représentée sur un écran,
- ces valeurs de correction sont utilisées pour corriger les modèles d'impression de cette image d'impression et/ou des premières données d'images tramées et
- au moins sur la base de ces valeurs de correction au moins une deuxième plaque d'impression est générée.

2. Procédé selon la revendication 1,
**caractérisé en ce que**
l'image imprimée (201) est représentée sur un moniteur (12) et des zones peuvent être marquées et/ou sélectionnées, pour lesquelles sont générées des valeurs de correction.

3. Procédé selon la revendication 1 ou 2,
**caractérisé en ce que**
les valeurs de correction correspondent à des valeurs de nuance souhaitées et/ou des densités d'encre.

4. Procédé selon la revendication 2,
**caractérisé en ce que**
les zones sélectionnables sont disponibles sous forme de zones s'étendant dans la direction d'impression au moins sur l'ensemble de l'image d'impression (301).

5. Procédé selon l'une quelconque des revendications 2 à 4,
**caractérisé en ce que**
les zones sélectionnables sont disponibles sur le moniteur (12) en tant que structures superposant l'image représentée d'impression (201).

6. Procédé selon la revendication 4,
**caractérisé en ce que**
les zones (301) sont constituées d'au moins trois bandes (401, 402) s'étendant dans la direction longitudinale sur l'ensemble de l'image d'impression.

7. Procédé selon la revendication 1 et 6,
**caractérisé en ce que**
les valeurs de correction sont ajustées bande par bande pour les zones adjacentes (301), de telle sorte qu'il en résulte un profil adapté d'une zone (301) aux zones adjacentes (301).

8. Procédé selon la revendication 7,
**caractérisé en ce que**
le profil peut être réglé.

9. Procédé selon l'une des revendications 2, 4 et 6, **caractérisé en ce que**
l'image représentée (201) est divisée dans la direction longitudinale en segments adjacents (403).

10. Procédé selon la revendication 9,
**caractérisé en ce que**
tous les segments (403) d'une région sont sélectionnés par un marquage et des valeurs de correction pour les segments sélectionnés (403) sont générées.

11. Procédé selon la revendication 10,
**caractérisé en ce que**
les valeurs de correction des segments (403) de la zone sélectionnée sont ajustées en direction des limites de la zone aux segments (403) adjacents depuis l'extérieur.

12. Procédé selon la revendication 11,
**caractérisé en ce que**
l'adaptation et/ou la zone de bordure, dans laquelle est effectué un ajustement, est réglable.

13. Procédé selon la revendication 1,
**caractérisé en ce que**
les valeurs de correction sont transmises à un processeur d'image tramée (RIP) (15) ou à un dispositif de génération de plaque d'impression.

14. Procédé selon la revendication 13,
**caractérisé en ce que**
le RIP (15) ou le dispositif de génération de plaque d'impression corrige les données d'images tramées ou les objets basés sur les données d'image en fonction des valeurs de correction, et transmet les données d'image corrigées à la machine d'impression, sur la base desquelles il est représenté une image d'une image d'impression corrigée.

15. Procédé selon l'une des revendications précédentes,
**caractérisé en ce qu'**il
est imprimé avec un surencrage et une modification de l'encre du substrat d'impression est réglée par une correction de la trame lors de la génération d'au moins la deuxième plaque.

16. Procédé selon l'une des revendications précédentes 1 à 15,
**caractérisé en ce que**
les valeurs de correction sont des valeurs absolues de pixels individuels ou des points de trame individuels.

17. Procédé selon l'une quelconque des revendications 1 à 15,
**caractérisé en ce que**
les valeurs de correction sont des valeurs relatives de points d'image individuels ou de points de trame individuels qui représentent une indication sur la correction requise de ces points.

18. Procédé selon l'une des revendications précédentes,
**caractérisé en ce que**
le processus d'impression est un processus d'impression anilox.

19. Procédé selon l'une des revendications précédentes,
**caractérisé en ce qu'**une plaque d'impression (18) est
utilisée, et il est utilisé comme dispositif de génération de plaque d'impression, un dispositif d'exposition (16) séparé de la machine d'impression.

20. Procédé selon l'une des revendications précédentes,
**caractérisé en ce**
**qu'**en premier lieu des plaques test sont générées sur une plaque d'impression,
**que** ces plaques test présentent des cales de contrôle qui sont associées respectivement à une zone,
**que** des irrégularités et/ou l'augmentation de valeurs de nuances sont déterminées dans l'encrage par zone,
**que** des valeurs de correction sont établies à l'aide de ces irrégularités constatées,
**que** ces valeurs de correction sont transmises au RIP (15) ou au dispositif de génération de plaque d'impression et au moins au cours de la génération de la première plaque d'impression, ces valeurs de correction sont prises en compte pour la correction des données d'image et des points de trame.

21. Système d'impression pour la mise en oeuvre du procédé selon l'une des revendication précédentes, le système d'impression comprenant au moins une machine d'impression et un dispositif de génération de plaque d'impression pour la génération d'au moins une plaque d'impression pour un procédé d'impression sur une machine d'impression et
- une première plaque d'impression étant générée sur la base de premières données d'image et
- avec cette plaque d'impression, une image d'impression étant imprimée sur un substrat d'impression,
**caractérisé en ce que**
la machine d'impression est une machine d'impression sans zone d'encre,
qu'elle comprend un écran pour représenter l'image imprimée, des organes de marquage pour le marquage des zones sélectionnées de l'image d'impression représentée, et
des éléments de commutation pour le réglage de valeurs de correction dans les zones marquées,
le dispositif de génération de plaques d'impression est un appareil d'exposition de plaque d'impression (16), l'appareil d'exposition de plaque d'impression (16) et/ou la machine d'impression comporte un processeur d'image tramée (15) (RIP), des lignes de retour sont prévues pour transmettre les valeurs de correction de la machine d'impression à l'appareil d'exposition de plaque d'impression (16) et/ou au RIP (15) et au moins un organe de confirmation est prévu dans la zone de la machine d'impression pour confirmer une image d'impression affichée corrigée et/ou pour le démarrage de la production d'une plaque d'impression sur la base de cette image d'impression corrigée.
